# EUROPÄISCHE PATENTSCHRIFT

(11) **EP 0 618 358 B1**
(45) Veröffentlichungstag und Bekanntmachung des Hinweises auf die Patenterteilung: **06.08.1997**
(21) Anmeldenummer: 94103645.1
(22) Anmeldetag: 10.03.1994
(51) Int. Cl.: F02M 69/46

(54) **Kraftstoffversorgung für eine mehrzylindrige Verbrennungskraftmaschine**
Fuel supply for a multicylinder internal combustion engine
Alimentation en combustible pour un moteur à combustion interne multicylindre

(30) Priorität: 31.03.1993 DE 4310408
(43) Veröffentlichungstag der Anmeldung: 05.10.1994
(73) Patentinhaber: Firma Carl Freudenberg, D-69469 Weinheim (DE)
(72) Erfinder: Daume, Volker, D-69434 Hirschhorn (DE); Brümmer, Michael, D-69514 Laudenbach (DE); Vitiello, Antonio, D-69483 Wald-Michelbach (DE)

(56) Entgegenhaltungen:
- WO-A-90/03513
- US-A- 4 570 601
- US-A- 5 092 300
- US-A- 5 197 436

## Beschreibung

Die Erfindung betrifft eine Kraftstoffversorgung für eine mehrzylindrige Verbrennungskraftmaschine mit Kraftstoffeinspritzanlage, umfassend einen Kraftstoffmengenteiler mit einem rohrförmigen Verteilergehäuse und zumindest einem Kraftstoffzulaufanschluß sowie zumindest einem Kraftstoffrücklaufanschluß, wobei der Kraftstoffmengenteiler eine Anzahl von ersten Aufnahmebohrungen aufweist, die der Zahl der Einspritzventile entspricht und wobei im Bereich von einer stirnseitigen Begrenzung des Verteilergehäuses eine zweite Aufnahmebohrung angeordnet ist, wobei zur Kraftstoffversorgung einer Verbrennungskraftmaschine mit zumindest zwei Zylinderreihen für jede Zylinderreihe ein Kraftstoffmengenteiler zur Anwendung gelangt, wobei die Kraftstoffmengenteiler durch eine Verbindungsleitung kraftstoffleitend miteinander verbunden und in einer Reihenschaltung angeordnet sind und wobei in der zweiten Aufnahmebohrung von einem der beiden Kraftstoffmengenteiler ein Druckregelventil aufgenommen ist.

Eine solche Kraftstoffversorgung ist aus der WO-A-90/03513 oder der US-A-5197436 bekannt. Die Zylinderanordnung der Verbrennungskraftmaschine gemäß der WO-A-90/03513 ist V-förmig, wobei für jede der beiden Zylinderreihen ein Kraftstoffmengenteiler vorgesehen ist und einer der Kraftstoffmengenteiler mit einem Druckprüfanschluß versehen ist.

Eine weitere Kraftstoffversorgung ist aus der DE-OS 41 11 988 bekannt. Der vorbekannte Kraftstoffmengenteiler ist für Verbrennungskraftmaschinen vorgesehen, deren Zylinder in Reihe zueinander angeordnet sind. Ein Hinweis darauf, daß und in welcher Weise ein derartiger Kraftstoffmengenteiler bei Verbrennungskraftmaschinen zur Anwendung gelangen kann, die zumindest zwei Zylinderreihen aufweisen, ist der Druckschrift nicht zu entnehmen.

Der Erfindung liegt die Aufgabe zugrunde, eine Kraftstoffversorgung der eingangs genannten Art derart weiterzuentwickeln, daß sie einen möglichst einfachen und kostengünstigen Aufbau aufweist und bei Verbrennungskraftmaschinen zur Anwendung gelangen kann, die zumindest zwei Zylinderreihen aufweisen.

Diese Aufgabe wird erfindungsgemäß durch die kennzeichnenden Merkmale von Anspruch 1 gelöst. Auf vorteilhafte Ausgestaltungen nehmen die Unteransprüche Bezug.

Im Rahmen der vorliegenden Erfindung ist es vorgesehen, daß in der zweiten Aufnahmebohrung des anderen Kraftstoffmengenteilers ein Druckprüfanschluß aufgenommen ist und daß die Kraftstoffmengenteiler übereinstimmend ausgebildet sind. Eine derartige Anordnung von Kraftstoffmengenteilern ist dann besonders vorteilhaft, wenn die beiden Zylinderreihen einen Zylinderwinkel von mehr als 60° bilden. Bei Verwendung von zwei Kraftstoffmengenteilern, die kraftstoffleitend miteinander verbunden sind, sind erfindungsgemäß beide Teile völlig identisch. Schon bei
der Herstellung ist es wesentlich günstiger, nur einen Kraftstoffmengenteiler herzustellen, der zur Kraftstoffversorgung einer Verbrennungskraftmaschine mehrmals zur Anwendung gelangt. Die Verwendung identischer Teile ist dadurch möglich, daß der speziell ausgebildete Druckprüfanschluß ein Durchströmen des Kraftstoffs ermöglicht. Neben dem Vorteil, daß zur Herstellung der identischen Kraftstoffmengenteiler nur ein Spritzgießwerkzeug benötigt wird, ist die Verwendung von zwei identischen Kraftstoffmengenteilern auch aus logistischer Sicht und im Reparaturfall von Vorteil. Die Lagerhaltung wird durch diese Ausgestaltung wesentlich vereinfacht.

Gemäß einer vorteilhaften Ausgestaltung können die Kraftstoffmengenteiler aus einem kraftstoff- und wärmebeständigen polymeren Werkstoff bestehen. Die Ausbildung der Kraftstoffmengenteiler mit ihren ersten und zweiten Aufnahmebohrungen kann einfach realisiert werden, wenn zur Herstellung ein polymerer Werkstoff verwendet wird, und die Kraftstoffmengenteiler durch Spritzgießen hergestellt werden. Neben der im Vergleich zu Kraftstoffmengenteilern aus einem metallischen Werkstoff vereinfachten Herstellbarkeit ist die Gewichtsreduzierung von hervorzuhebender Bedeutung.

Die Kraftstoffmengenteiler sind derart ausgebildet, daß sie vom Zulaufanschluß in Richtung des Rücklaufanschlusses gleichsinnig kraftstoffdurchflossen sind. Das Druckregelventil und der Druckprüfanschluß weisen übereinstimmende Anschlußbereiche zur Montage im Kraftstoffmengenteiler auf, wobei der Druckprüfanschluß in der zweiten Aufnahmebohrung des in Kraftstoff- Strömungsrichtung ersten Kraftstoffmengenteilers und das Druckregelventil in der zweiten Aufnahmebohrung des zweiten Kraftstoffmengenteilers flüssigkeitsdicht angeordnet sind. Bei der Anordnung des Druckregelventils ist darauf zu achten, daß alle Einspritzventile durch die Druckregelung beeinflußbar sind. Daraus ergibt sich, daß der Druckprüfanschluß im Bereich zwischen dem Kraftstoffzulaufanschluß und in Strömungsrichtung vor dem Druckregelventil angeordnet sein muß. Der Druckprüfanschluß ist dazu vorgesehen, daß Abweichungen des Druckes innerhalb der Kraftstoffversorgung, die einen bestimmten Schwellwert überschreiten, beispielsweise auf einem Anzeigegerät zur Anzeige gebracht werden. Für die Fehlersuche ist der Druckprüfanschluß daher erforderlich.

Ein Ausführungsbeispiel der erfindungsgemäßen Kraftstoffversorgung ist nachfolgend in den Zeichnungen schematisch dargestellt und wird im folgenden näher beschrieben.

In Fig. 1 sind zwei völlig übereinstimmende Kraftstoffmengenteiler in einer Draufsicht schematisch dargestellt, wobei die Kraftstoffmengenteiler durch eine Verbindungsleitung mit zwei Anschlußflanschen kraftstoffleitend verbunden ist.

In Fig. 2 ist der in Strömungsrichtung erste Kraftstoffmengenteiler in längsgeschnittener Darstellung gezeigt.

In Fig. 3 ist der in Strömungsrichtung zweite Kraftstoffmengenteiler ebenfalls längsgeschnitten dargestellt.

In Fig. 1 ist ein Ausschnitt aus einem Kraftversorgungssystem gezeigt, das zur Kraftstoffeinspeisung einer hier nicht dargestellten Verbrennungskraftmaschine mit zwei Zylinderreihen zur Anwendung gelangt. In diesem Ausführungsbeispiel handelt es sich um ein V-6 Triebwerk mit einem Zylinderwinkel von 90°. Abweichungen davon, sowohl in der Anzahl der Zylinder als auch in der Größe des Zylinderwinkels sind von den Gegebenheiten des Anwendungsfalles abhängig und von der beanspruchten Kraftstoffversorgung umfaßt. Jeder der Kraftstoffmengenteiler 1.1, 1.2 ist mit einem rohrförmigen Verteilergehäuse 2 versehen, wobei jeder der Kraftstoffmengenteiler 1 einen Kraftstoffzulaufanschluß und einen Kraftstoffrücklaufanschluß 3, 4 aufweist. In den ersten Aufnahmebohrungen 5 sind während der bestimmungsgemäßen Verwendung Einspritzventile aufgenommen. Zur Regelung des Druckes innerhalb des Kraftstoffsystems ist ein Druckregelventil 9 im Bereich der stirnseitigen Begrenzung 6 des in Strömungsrichtung 12 zweiten Verteilergehäuses 2 vorgesehen, das in der zweiten Aufnahmebohrung 7 des Kraftstoffmengenteilers 1.2 befestigt ist. In Fig. 1 ist außerdem eine strichpunktiert dargestellte Verbindungsleitung 8 gezeigt, die durch Anschlußflansche 13 den Kraftstoffrücklaufanschluß 4 des ersten Kraftstoffmengenteilers 1.1 mit dem Kraftstoffzulaufanschluß 3 des zweiten Kraftstoffmengenteiler verbindet. Außerdem sind in der Draufsicht gemäß Fig. 1 Haltestege 14 zu erkennen, die einstückig mit dem Kraftstoffmengenteiler 1 ausgebildet sind und Befestigungsbohrungen zur Befestigung der Kraftstoffmengenteiler 1 am Zylinderkopf der Verbrennungskraftmaschine aufweisen.

In Fig. 2 ist der erste Kraftstoffmengenteiler 1.1 aus Fig. 1 in längsgeschnittener Darstellung gezeigt. In Strömungsrichtung 12 schließen sich an den Kraftstoffzulaufanschluß 3 die ersten Aufnahmebohrungen 5 zur Befestigung der Einspritzventile an. Der Kraftstoffmengenteiler 1 ist auf der dem Kraftstoffzulaufanschluß 3 abgewandten Seite durch einen Deckel 15 dichtend verschlossen. Bevor der Kraftstoff den ersten Kraftstoffmengenteiler 1.1. durch den Kraftstoffrücklaufanschluß 4 verläßt, passiert er die zweite Aufnahmebohrung 7, in die ein Druckprüfanschluß eingesetzt ist. Der Anschlußbereich 11 des Druckprüfanschlusses 10 ist im wesentlichen genau so ausgebildet, wie der Anschlußbereich 11 des Druckregelventils 9 und dichtend in der zweiten Aufnahmebohrung 7 angeordnet. Der zweite Kraftstoffmengenteiler 1.2 aus Fig. 3 unterscheidet sich vom Kraftstoffmengenteiler 1.1 aus Fig. 2 nicht. In der zweiten Aufnahmebohrung 7 ist allerdings anstelle des Druckprüfanschlusses 10 aus Fig. 2 ein Druckregelventil 9 angeordnet, das sich in Strömungsrichtung 12 vor dem Kraftstoffrücklaufanschluß 4 befindet.

In den Fig. 2 und 3 ist zu erkennen, daß sowohl das Druckregelventil 9 als auch der Druckprüfanschluß 10 jeweils durch eine Klammer 16 in der zweiten Aufnahmebohrung 7 der Kraftstoffmengenteiler 1 gehalten sind.

## Patentansprüche

1. Kraftstoffversorgung für eine mehrzylindrige Verbrennungskraftmaschine mit Kraftstoffeinspritzanlage, umfassend einen Kraftstoffmengenteiler (1) mit einem rohrförmigen Verteilergehäuse (2) und zumindest einem Kraftstoffzulaufanschluß (3) sowie zumindest einem Kraftstoffrücklaufanschluß (4), wobei der Kraftstoffmengenteiler (1) eine Anzahl von ersten Aufnahmebohrungen (5) aufweist, die der Zahl der Einspritzventile entspricht und wobei im Bereich von einer stirnseitigen Begrenzung (6) des Verteilergehäuses (2) eine zweite Aufnahmebohrung (7) angeordnet ist, wobei zur Kraftstoffversorgung einer Verbrennungskraftmaschine mit zumindest zwei Zylinderreihen für jede Zylinderreihe ein Kraftstoffmengenteiler (1) zur Anwendung gelangt, wobei die Kraftstoffmengenteiler (1) durch eine Verbindungsleitung kraftstoffleitend miteinander verbunden und in einer Reihenschaltung angeordnet sind und wobei in der zweiten Aufnahmebohrung (7) von einem der beiden Kraftstoffmengenteiler (1) ein Druckregelventil (9) angeordnet ist, dadurch gekennzeichnet, daß in der zweiten Aufnahmebohrung (7) des anderen Kraftstoffmengenteilers (1) ein Druckprüfanschluß (10) aufgenommen ist und daß die Kraftstoffmengenteiler (1) übereinstimmend ausgebildet sind.

2. Kraftstoffversorgung nach Anspruch 1, dadurch gekennzeichnet, daß die Kraftstoffmengenteiler (1) aus einem kraftstoff- und wärmebeständigen polymeren Werkstoff bestehen.

3. Kraftstoffversorgung nach Anspruch 1 bis 2, dadurch gekennzeichnet, daß die Kraftstoffmengenteiler (1) vom Kraftstoffzulaufanschluß (3) in Richtung des Kraftstoffrücklaufanschlusses (4) gleichsinnig kraftstoffdurchflossen sind.

4. Kraftstoffversorgung nach Anspruch 1 bis 3, dadurch gekennzeichtnet, daß das Druckregelventil (9) und der Druckprüfanschluß (10) übereinstimmende Anschlußbereiche (11) zur Montage in den Kraftstoffmengenteilern (1) aufweisen und daß der Druckprüfanschluß (10) in der zweiten Aufnahme bohrung (7) des in Kraftstoff-Strömungsrichtung (12) ersten Kraftstoff mengenteilers (1.1) und das Druckregelventil (9) in der zweiten Aufnahme bohrung (7) des zweiten Kraftstoffmengenteilers (1.2) flüssigkeitsdicht angeordnet ist.

## Claims

1. A fuel supply system for a multicylinder internal combustion engine with a fuel injection system, comprising a fuel distributor (1) with a tubular distributor housing (2) and with at least one fuel feed connection (3) as well as with at least one fuel return connection (4), the fuel distributor (1) having a number of first location holes (5) which correspond to the number of injection valves, and a second location hole (7) being arranged in the region of an end boundary (6) of the distributor housing (2), and, for fuel supply to an internal combustion engine with at least two rows of cylinders, a fuel distributor (1) being used for each row of cylinders, the fuel distributors (1) being connected to one another by a connecting line in a manner which allows the passage of fuel and being arranged in series, and a pressure control valve (9) being arranged in the second location hole (7) of one of the two fuel distributors (1), characterized in that a pressure test connection (10) is accommodated in the second location hole (7) of the other fuel distributor (1) and in that the fuel distributors (1) are of matching design.

2. A fuel supply system according to claim 1, characterized in that the fuel distributors (1) are composed of a fuel- and heat-resistant polymeric material.

3. A fuel supply system according to either of claims 1 and 2, characterized in that the flow of fuel through the fuel distributors (1) from the fuel feed connection (3) towards the fuel return connection (4) is in the same sense.

4. A fuel supply system according to any of claims 1 to 3, characterized in that the pressure control valve (9) and the pressure test connection (10) have matching connection regions (11) for mounting in the fuel distributors (1), and in that the pressure test connection (10) is arranged liquid-tightly in the second location hole (7) of the first fuel distributor (1.1) in the direction of fuel flow (12) and the pressure control valve (9) is arranged liquid-tightly in the second location hole (7) of the second fuel distributor (1.2).

## Revendications

1. Alimentation en combustible pour un moteur à combustion inteme multicylindre avec dispositif d'injection de carburant, comprenant un diviseur de débit de carburant (1) avec un boîtier de diviseur (2) de forme tubulaire et au moins un raccord d'amenée de carburant (3) et également au moins un raccord de retour de carburant (4), le diviseur de débit de carburant (1) étant pourvu d'un nombre de premiers perçages de positionnement (5) qui correspond au nombre des soupapes d'injection et un second perçage de positionnement (7) étant situé dans la zone d'une limite frontale (6) du boîtier du diviseur (2), et, pour l'alimentation en carburant d'un moteur à combustion inteme pourvu d'au moins deux rangées de cylindres, un diviseur de débit de carburant (1) étant utilisé pour chaque rangée de cylindres, les diviseurs de débit de carburant (1) étant reliés l'un à l'autre d'une manière conduisant le carburant par une conduite de liaison et étant agencés dans un montage en série, et une soupape de réglage de pression (9) étant située dans le second perçage de positionnement (7) de l'un des deux diviseurs de débit de carburant (1), caractérisée en ce qu'un raccord de contrôle de pression (10) est positionné dans le second perçage de positionnement (7) de l'autre diviseur de débit de carburant (1) et en ce que les diviseurs de débit de carburant (1) sont exécutés de manière identique.

2. Alimentation en carburant selon la revendication 1, caractérisée en ce que les diviseurs de débit de carburant (1) sont formés d'un matériau polymère résistant au carburant et à la chaleur.

3. Alimentation en carburant selon les revendications 1 à 2, caractérisée en ce que les diviseurs de débit de carburant (1) sont traversés par le carburant dans le même sens du raccord d'amenée de carburant (3) en direction du raccord de retour de carburant (4).

4. Alimentation en carburant selon les revendications 1 à 3, caractérisée en ce que la soupape de réglage de pression (9) et le raccord de contrôle de pression (10) sont pourvus de zones d'assemblage (11) identiques en vue du montage dans les diviseurs de débit de carburant (1) et en ce que le raccord de contrôle de pression (10) est disposé dans le second perçage de positionnement (7) du premier diviseur de débit de carburant (1.1) dans la direction (12) d'écoulement du carburant et la soupape de réglage de pression (9) est disposée dans le second perçage de positionnement (7) du second diviseur de débit de carburant (1.2), de manière étanche au liquide.
